# EUROPÄISCHE PATENTSCHRIFT

(11) **EP 2 542 741 B1**
(45) Veröffentlichungstag und Bekanntmachung des Hinweises auf die Patenterteilung: **15.08.2018**
(21) Anmeldenummer: 11733778.2
(22) Anmeldetag: 03.03.2011
(51) Int. Cl.: E05B 39/02, E05C 1/04, E05C 1/06, E05B 63/00, A61N 1/39, E05B 65/02, E05B 47/02

(54) **VORRICHTUNG ZUM SITUATIONSBEDINGTEN AUTORISIERTEN ZUGANG ODER ZUGRIFF ZU BELIEBIGEN GEHÄUSEN SOWIE DESSEN SCHUTZ VOR MISSBRAUCH DES INHALTES**
DEVICE FOR THE SITUATION-DEPENDENT AUTHORISED ADMISSION OR ACCESS TO ANY CASING AND PROTECTION OF SAID CASING AGAINST MISUSE OF THE CONTENT
DISPOSITIF PERMETTANT L'ACCÈS AUTORISÉ À N'IMPORTE QUELLE ENCEINTE, EN FONCTION DE LA SITUATION, ET PROTECTION DE LADITE ENCEINTE CONTRE L'USAGE NON AUTORISÉ DE SON CONTENU

(30) Priorität: 05.03.2010 DE 102010010542
(43) Veröffentlichungstag der Anmeldung: 09.01.2013
(73) Patentinhaber: Medic Assist GmbH & Co. Kg, 44789 Bochum (DE)
(72) Erfinder: CLAUSEN, David, G., 44797 Bochum (DE)
(74) Vertreter: Limbeck, Achim
(86) Internationale Anmeldenummer: PCT/DE2011/000221
(87) Internationale Veröffentlichungsnummer: WO 2011/107083

(56) Entgegenhaltungen:
- DE-C- 310 919
- FR-A1- 2 701 285
- GB-A- 2 205 894

## Beschreibung

### Technisches Gebiet

Die vorliegende Erfindung betrifft eine Vorrichtung zum situationsbedingten autorisierten Zugang und/oder Zugriff zu beliebigen Gehäusen sowie dessen Schutz vor Missbrauch des Inhaltes, aufweisend zumindest einen Öffnungs- / Verschlussmechanismus sowie mindestens eine mittels des Öffnungs- / Verschlussmechanismus betätigbaren und/oder lösbaren Ver-/Entriegelungen. Als Öffnungs- / Verschlussmechanismus kommen vorliegend sämtliche Einrichtungen in Betracht, die ein Betätigen und/oder Lösen der Ver-/Entriegelung unter Verwendung mechanischer, elektromechanischer oder sonstiger physikalischer Prinzipien, bspw. mittels eines passenden Schlüssels oder einer Zahlenkombination, zulassen oder aber verhindern. Als Schlüssel kommen jegliche mechanischen, elektronischen oder elektromagnetischen Einrichtungen in Betracht, die zum Bedienen des Öffnungs- / Verschlussmechanismus gemäß dem Stand der Technik geeignet sind. Unter dem Begriff Gehäuse seien nachstehend sämtliche im Wesentlichen festen Hüllen verstanden, die dazu geeignet sind, einen Inhalt schützend zu umgeben, bspw. Behältnisse oder Räumlichkeiten.

### Stand der Technik

Es ist bekannt, dass ein beliebiges Behältnis Einrichtungen oder Gegenstände beinhalten kann, die zwar im Notfall oder sonstigen Situationen unverzüglich von Jedermann herausnehmbar sein müssen, aber gegen Diebstahl oder Zugriff in geeignet abschreckender Form geschützt sein müssen.

Dieser Widerspruch wurde bisher nur unzureichend aufgelöst, da z.B. Schlüsselsysteme nicht den Zugang durch eine beliebige Person garantieren und offene Systeme mit z.B. mechanischen oder elektromechanischen Verschlussmechanismen keinen Schutz und keine Hemmschwelle darstellen, da das Behältnis nach Eindringen, z.B. rechtswidrige Entnahme oder Modifikation des Behältnisinhaltes zerstörungsfrei in seinen unversehrten äußerlichen Originalzustand rückversetzt werden konnte. Hierdurch ist auch das Strafmaß bei der juristischen Betrachtung limitiert. Es liegt kein schwerer Fall des Diebstahls vor, da der Behältnisinhalt rechtlich keine gegen Wegnahme besonders gesicherte Sache i.S.d. § 243 S.2 StGB darstellt. Außerdem muss beachtet werden, dass ein Servicezugang durch Diebstahlschutzmaßnahmen nicht behindert wird.

Aus FR 2 701 285 B3 ist ein Türschließsystem zum situationsbedingten autorisierten Zugang bekannt, aufweisend zumindest einen Öffnungs-/Verschlussmechanismus sowie mindestens eine mittels des Öffnungs-/Verschlussmechanismus lösbaren und/oder betätigbaren Ver-/Entriegelung, die zum autorisierten Zugang mittels eines Schlüssels betätigt werden kann, wobei im Zugriffsbereich einer Ver-/Entriegelung an dem Gehäuse mindestens eine mittels zumindest einer manuell betätigbaren mechanischen und/oder elektromechanischen Abschirmung oder Abdeckung überwindbare Barriere vorgesehen ist, durch dessen irreversible Deformation/Zerstörung ein indirekter Zugriff auf die Ver-/Entriegelung mittels einer Stange geschaffen wird, wobei die Ver-/Entriegelung aus einem federbeaufschlagten verschieblich wie auch immer angeordneten Riegelelement besteht und die Barriere aus zumindest einer einschlagbaren Glasscheibe besteht.

Aus GB 2 205 894 A ist ebenfalls eine gattungsgemäße Vorrichtung zum situationsbedingten autorisierten Zugriff bekannt, wobei über eine einschlag- bzw. eindrückbare Scheibe eine Ver-/Entriegelung unmittelbar betätigt wird.

Aus DE 310 919 C ist ein Schloss bekannt, bei dem durch die Zertrümmerung einer Scheibe ein Druckbolzen entlastet und ein Sperrbolzen aus seiner Sperrlage befreit wird.

Nachteilig bei den vorgenannten Einrichtungen ist, dass diese technisch kompliziert gestaltet sind und kein unmittelbarer händischer Zugriff auf die Ver-/Entriegelung stattfindet.

### Darstellung der Erfindung

Der vorliegenden Erfindung liegt die Aufgabe zu Grunde, eine Vorrichtung zu schaffen, die es erlaubt, einen Zugriff auf Gehäuse, im Speziellen Behältnisse, durch Jedermann sicherzustellen, jedoch gleichzeitig einen Diebstahlschutz mit einhergehender Erhöhung der Diebstahlshemmschwelle schafft, ohne dass ein Servicezugang zum Gehäuse eingeschränkt wird. Da es sich zudem hierbei des Öfteren um eine Ausnahmesituation handelt, sollte die Erfindung auch in Stresssituationen vorteilhafterweise einfach zu bedienen sein.

Erfindungsgemäß wird die voranstehende Aufgabe mit den Merkmalen des Anspruchs 1 gelöst. Vorteilhafte Ausgestaltungen der erfindungsgemäßen Vorrichtung sind in den Unteransprüchen angegeben.

Erfindungsgemäß ist vorgesehen,
dass der Zugriffsbereich zur Ver-/Entriegelung durch die Zerstörung der Barriere vollständig freigegeben wird und die Barriere in der Weise ausgestaltet ist, dass ein Zugriff auf die Ver-/Entriegelung ausschließlich nach einer vollständigen Zerstörung der Barriere ermöglicht ist.

In einer besonders vorteilhaften Ausführungsform der Erfindung besteht diese Barriere aus einer einschlagbaren Glasscheibe, wie sie auch bereits als allzu einfacher Zugriffsschutz bei Notfallmeldern verwendet wird. Nach Einschlagen dieser Scheibe ist, nachdem die Bruchstücke in eine möglicherweise vorhandene Auffangvorrichtung gefallen sind, der Zugriff auf einen (Alarm-) Auslösemechanismus möglich.

Der nicht zeitkritische Zugang, wie z.B. zu Servicezwecken, kann z.B. durch ein schlüsselbetätigtes Schloss aber auch sämtliche Mechanismen einer Öffnung erfolgen, welches keinerlei Barriere benötigt, wobei hier gegen Missbrauch stärker geschütztere Öffnungsmechanismen (Standardmechanismen) zu tragen kommen. Vorteilhafterweise greifen beide Zugänge auf die gleiche (bzw. miteinander verbundene) Ver-/Entriegelung zu.

### Kurzbeschreibung der Zeichnungen

Weitere Ziele, Merkmale, Vorteile und Anwendungsmöglichkeiten der erfindungsgemäßen Vorrichtung ergeben sich aus der nachfolgenden Beschreibung eines Ausführungsbeispiels anhand der Zeichnungen.

In den Zeichnungen zeigen
Fig.1 die erfindungsgemäße Vorrichtung an einer Gehäusetür 30 in perspektivischer Ansicht;
Fig.2 die Vorrichtung wie in Fig.1 in Rückansicht;
Fig.3 die Vorrichtung wie in Fig.1 und Fig.2 dargestellt, in einer perspektivischen Detailansicht;
Fig.4 die Vorrichtung in seitlicher Ansicht.

### Ausführung der Erfindung

Fig.1 zeigt die erfindungsgemäße Vorrichtung an einer klapp- oder kippbaren Gehäusetür 30 in perspektivischer Ansicht in einer besonders bevorzugten Ausführungsform. In dieser Ausführung besteht die Ver-/Entriegelung 2 aus einem an einer auf der Rückseite der Gehäusetür 30 vorgesehenen Grundplatte 5 der Vorrichtung verschieblich angeordneten Riegelelement 2, welches im verriegelten Zustand die Gehäusetür 30 überragt und mittels der Federn 4 in dieser Position gehalten wird. Als Gehäusetür 30 ist jegliche das Gehäuse verdeckende Einrichtung zu verstehen, welche nicht notwendigerweise gelenkig angeordnet sein muss, welche im Extremfalle auch das Gehäuse substituieren kann.

Das Riegelelement 2 wird beim autorisierten Zugriff/Zugang durch den Öffnungs- / Verschlussmechanismus 1 mittels eines konventionellen Schlüssels 1a betätigt. Hierzu sind - wie aus Fig.2 und Fig.3 ersichtlich - in dem Riegelelement 2 quer und längs verlaufend Ausnehmungen 2b;2c vorgesehen, in die ein an der Rückseite des Öffnungs- / Verschlussmechanismus 1 vorgesehener Zapfen 1b eingreift.

Durch (links- oder rechtsseitiges) Drehen des Öffnungs- / Verschlussmechanismus 1 wird entweder das Riegelelement 2 durch Federkraft geschlossen (Zapfen 1b in der längs verlaufenden Ausnehmung 2b) oder entgegen die Federkraft nach unten gedrückt (Zapfen 1b in der quer verlaufenden Ausnehmung 2c) und damit die Ver-/Entriegelung 2 entriegelt.

Bei einem nicht autorisierten Zugriff wird das Riegelelement 2 nach Zerstörung der Barriere 3 durch manuelles Ziehen- oder Drücken des verschieblichen Riegelelements 2 bspw. an einem an dem Riegelelement 2 vorgesehenen Griffelement oder dergleichen entriegelt.

In der in den Fign.3 und 4 dargestellten erfindungsgemäßen Ausführungsform der Vorrichtung sind der Öffnungs- / Verschlussmechanismus 1 und das Riegelelement 2 in der Weise an der Vorrichtung angeordnet, dass sowohl bei der manuellen Entriegelung durch Ziehen oder Drücken als auch bei der autorisierten Entriegelung des verschieblichen Riegelelements 2 mittels des Öffnungs- / Verschlussmechanismus 1 das Riegelelement 2 axial in eine Richtung verschoben wird.

Die ausschließlich axiale Verschiebung des Riegelelements 2 erlaubt eine besonders flache Bauweise der Vorrichtung. Dies ist insofern von grundlegender praktischer Bedeutung, da eine flache Bauweise der Vorrichtung auch mithin eine besonders flache Bauweise des jeweiligen Gehäuses erlaubt und daher bei seiner Anordnung im Bereich von Fluchtwegen etc. kein Hindernis darstellt. Je flacher die Bauweise der Vorrichtung, je vorteilhafter ist dies demnach für die Anordnung und Zugänglichkeit in kritischen, insbesondere engen Zugangs- und Fluchtbereichen.

Weiters besteht die Vorrichtung hierzu im Wesentlichen aus einem flach ausgebildeten Riegelelement 2 sowie einer ebenso flach ausgebildeten Grundplatte 5, wobei das Riegelelement 2 zur Grundplatte 5 parallel verschieblich geführt ist. Ebenso ist - wie Fig.4 zeigt - die Barriere 3 an der Vorrichtung flach und im Wesentlichen parallel zur Grundplatte 5 und zu dem Riegelelement 2 angeordnet.

Beim nicht autorisierten Zugang befindet sich der Zapfen 1b in dieser Ausführung - wie in Fig.3 dargestellt - in einer in der Ausnehmung 2b längs bzw. axial verschieblichen Position, so dass der Öffnungs- / Verschlussmechanismus 1 durch die manuelle Betätigung des Riegelelements 2 nicht betätigt wird.

Die Besonderheit dieser
Vorrichtung besteht insbesondere darin, dass sowohl beim Zugriff nach Durchschlagen der Barriere 3 von Hand als auch beim Zugriff mittels des Öffnungs- / Verschlussmechanismus 1 das Riegelelement 2 derart betätigt wird, dass es nicht erforderlich ist, hierbei getrennte Ver- und Entriegelungsmechanismen einzusetzen. Die Ausgestaltung dieser Vorrichtung ist demgemäß technisch einfach und kostengünstig ausgelegt.

Bei einer erfindungsgemäßen Ausgestaltung ist die Barriere 3 in der Weise ausgestaltet, dass ein Zugriff auf die Ver-/Entriegelung 2 bzw.
auf das Riegelelement 2 ausschließlich nach einer vollständigen Zerstörung der Barriere 3 ermöglicht ist, wobei hierbei
der Zugriffsbereich 6 zur Ver-/Entriegelung 2 bzw. zum Riegelelement 2 durch die Zerstörung der Barriere vollständig freigegeben wird.

Es ist zudem gewährleistet, dass bei einer Zerstörung der Barriere 3, vorzugsweise einer Scheibe, zur anschließenden Entwendung (nicht bestimmungsgemäße Entnahme) eines Gegenstandes in bestimmten Ländern und Versicherungen ein Einbruchdiebstahl vorliegt (hier: Aufbrechen eines Behältnisses in einem Raum eines Gebäude). Dies wäre beim Eindrücken einer Barriere 3 bzw. einer Versiegelung, die hierfür in irgendeiner Art und Weise vorbereitet ist (z.B. Nut, Abrisskante, Bruchkante, Bruchpunkt, Abbruchkante etc.) in der Regel per Definition nicht gegeben (hier kein Aufbrechen i.e.S.). Die Ausgestaltung ist somit beispielsweise durch das Einschlagen einer Scheibe als Barriere 3, die hierfür nicht besonders präpariert wurde, besonders vorteilhaft für die Klassifizierung bei Versicherungen im Rahmen der Absicherung eines Einbruchdiebstahles. Dieser Vorteil führt zu einer offeneren Bereithaltung und somit zu einer Steigerung der Zugriffshäufigkeit und einer hiermit verbundenen Effizienzsteigerung für Notfallsituationen.

Bei der besonders bevorzugten Ausgestaltung wird zudem eine natürliche psychologische Hemmschwelle ausgenutzt. Da zum Zugriff auf das Riegelelement 2 eine Barriere 3 zu zerstören ist, deren Zerstörung mit einer Verletzungsgefahr für den Nutzer in Zusammenhang gebracht wird (Verletzung an Glassplittern etc.), ist naturgemäß davon auszugehen, dass die Barriere 3 überwiegend für bestimmungskonforme Nutzungszwecke vom Nutzer überwunden wird, bei denen die Gefahr der Verletzung den Nutzen aufwiegt (hier z.B. zur Erlangung eines Produktes für den Einsatz in einer akuten Notfallsituationen wie bspw. ein mobiles Medizingerät, ein Rettungsmittel, ein Mittel zur Eindämmung von Gefahrensituationen). Zudem muss der Nutzer bei der Zerstörung einer hierfür nicht besonders vorbereiteten Barriere 3, wie in der besonders vorteilhaften Ausführungsform als Glas, mit einer Geräuschentwicklung rechnen, die von anderen Personen als Hinweis auf ein besonders zu beachtendes Ereignis angesehen wird und somit die Gefahr für eine Entdeckung erhöht (Geräusch von Glasbruch wird mit einer Situation wie Einbruch, Vandalismus, Unfall etc. in Zusammenhang gebracht). Dies wirkt bei einer nicht bestimmungsgemäßen Absicht des Nutzers als weitere Hemmschwelle. Bei einer vorbereiteten Barriere 3, wie bspw. einem Glas mit Bruchpunkt wird der Nutzer nicht von einer solchen Geräuschentwicklung ausgehen müssen. Durch diese Eigenschaften der Vorrichtung wird der Besitzer des zum Notfalleinsatz möglichst offen zugänglich zu haltenden Gegenstandes ermutigt, den Gegenstand weiter ideal für den Zugang im Notfall zu platzieren (und nicht möglichst sicher und überwacht zu platzieren) und somit die Effizienz (z.B. Überlebensrate, Schadenseingrenzung) deutlich zu erhöhen.

Bei der besonders bevorzugten Ausführungsform wird zudem der Umstand ausgenutzt, dass das Ziehen an einem Hebel / Riegel für eine Notfallsituation (bspw. Nothalt im Zug, Öffnung von Nottüren etc.) und auch das Überwinden einer Barriere 3 wie hier eines Glases in anderen Notfallzwecken wie Alarmierungsmöglichkeiten (bspw. Brandmelder) bereits weit verbreitet ist und somit die Kombination zu einer erhöhten Akzeptanz und im besonderen Fall der Notfallsituation, zu einer intuitiveren Anwendung führen. Da in einer Notfallsituation Zeit zumeist den entscheidende Faktor darstellt, ist die Erfindung als besonders effizient und vorteilhaft anzusehen.

Wie aus Fig.3 und Fig.4 ersichtlich, weist das Riegelelement 2 unterhalb des Öffnungs- / Verschlussmechanismus 1 eine Verformung 2d in der Weise auf, dass das Riegelelement 2 an der zum Zugriff geeigneten Stelle von der Grundplatte 5 zumindest absteht. Diese Ausführung erlaubt es dem Anwender, das Riegelelement 2 leichter zu fassen.

Das Riegelelement 2 weist, wie Fig.1 zeigt, im Zugriffsbereich 6 eine weitere Ausnehmung 2a auf, mittels der das Riegelelement 2 von Hand nach unten gedrückt werden kann, z.B. mit den Fingern.

In einer weiteren bevorzugten Ausführungsform der Erfindung fungiert die Ent-/Verriegelung 2 gleichzeitig als Befestigung der Gehäusetür 30. Die Ent-/Verriegelung 2 ist dabei an dem Gehäuse bspw. so angeordnet, dass eine vorgenommene Entriegelung des Öffnungs-/Verschlussmechanismus 1 dazu führt, dass die Gehäusetür 30 vom Gehäuse entfernt werden kann.

Durch eine Abdeckung 3 des Öffnungs-/Verschlussmechanismus 1 mittels der Barriere 3, vorteilhafterweise einer einzuschlagenden Glasscheibe 3, wird eine zusätzliche moralische, faktische und rechtliche Hemmschwelle geschaffen. Die moralische Hemmschwelle ergibt sich aus der Baugleichheit, mit der Notfallsignalmelder geschützt sind. Die faktische Hemmschwelle ergibt sich aus der notwendigen Zerstörung von Material, hier Glas. Diese setzt nicht nur Kraft, sondern auch Vorsicht voraus und erzeugt zusätzlich das akustisch für Dritte wahrnehmbare Signal des Zersplitterns, welches beim Öffnungs- / Verschlussmechanismus 1 selbst oder in der Gehäuseöffnung noch durch weitere beliebig geartete Signale ergänzt werden kann. Die rechtliche Hemmschwelle ergibt sich aus dem höheren Strafmaß des § 243 StGB. Zudem besteht in Deutschland in vielen Versicherungsverträgen ein Schutz für eine solche Entwendung.

### Anwendungsbeispiel

Notfallgeräte müssen jederzeit und innerhalb von Sekunden für einen beliebigen Ersthelfer zugänglich sein, bspw. Feuerlöscher. Zeitgleich hat dieses Notfallgerät einen hohen Marktwert, weswegen hier die Gefahr der sekundenschnellen Mitnahme besteht, wobei bei einer einfachen witterungsgeschützten Aufbewahrungslösung durch diese Mitnahme nur ein Diebstahl nach § 242 StGB realisiert würde. Durch die Verwendung der erfindungsgemäßen Vorrichtung an einem zur Aufbewahrung eines Notfallgeräts geeigneten Behältnisses würden ungerechtfertigte Mitnahmen von Notfallgeräten wegen der besagten Hemmschwelle weitestgehend vermieden.

Die erfindungsgemäße Vorrichtung beschränkt sich in ihrer Ausführung nicht auf die vorstehend angegebenen bevorzugten Ausführungsformen. Vielmehr sind eine Vielzahl von Ausgestaltungsvariationen im Rahmen der durch die Patentansprüche definierten Erfindung denkbar, welche von der dargestellten Lösung auch bei grundsätzlich anders gearteter Ausführung Gebrauch machen.

### Bezugszeichenliste

- 1: Öffnungs- / Verschlussmechanismus
- 1α: Schlüssel
- 1b: Zapfen an 1
- 2: Ver-/Entriegelung / Riegelelement
- 2a: weitere Ausnehmung an 2
- 2b;2c: Ausnehmungen an 2
- 2d: Verformung an 2a
- 3: Barriere (Glasscheibe)
- 4: Federn
- 5: Grundplatte der Vorrichtung
- 6: Zugriffsbereich
- 30: Gehäusetür

## Patentansprüche

1. Vorrichtung zum situationsbedingten autorisierten Zugang oder Zugriff zu beliebigen Gehäusen sowie dessen Schutz vor Missbrauch des Inhaltes, aufweisend zumindest einen Öffnungs-/Verschlussmechanismus (1) sowie mindestens eine mittels des Öffnungs-/Verschlussmechanismus (1) lösbaren und/oder betätigbaren Ver-/Entriegelung (2), die zum autorisierten Zugriff/Zugang durch den Öffnungs- / Verschlussmechanismus (1) mittels eines Schlüssels (1a) betätigt werden kann, wobei im Zugriffsbereich (6) eines oder mehrerer Ver-/Entriegelungen (2) an dem Gehäuse mindestens eine mittels zumindest einer manuell betätigbaren mechanischen und/oder elektromechanischen Abschirmung oder Abdeckung überwindbare Barriere (3) vorgesehen ist, durch dessen irreversible Deformation/Zerstörung ein Zugriff auf jedenfalls eine Ver-/Entriegelung (2) geschaffen wird, die aus zumindest einer einschlagbaren - vorzugsweise transparenten - Scheibe besteht, wobei die Barriere (3) in der Weise ausgestaltet ist, dass ein Zugriff auf die Ver-/Entriegelung (2) ausschließlich nach einer vollständigen Zerstörung der Barriere (3) ermöglicht ist, wobei der Zugriffsbereich (6) zur Ver-/Entriegelung (2) durch die Zerstörung der Barriere (3) vollständig freigegeben wird, und wobei die Ver-/Entriegelung (2) aus einem federbeaufschlagten und verschieblich angeordneten Riegelelement (2) besteht, das nach Zerstörung der Barriere (3) durch manuelles Ziehen- oder Drücken des Riegelelement (2) entriegelt wird, wobei das Riegelelement (2) eine Verformung (2d) und/oder eine Ausnehmung (2a) in der Weise aufweist, dass es im Zugriffsbereich (6) leicht zu fassen ist, wobei in dem Riegelelement (2) Ausnehmungen zur Kraftübertragung vorgesehen sind und durch Drehen des Öffnungs- / Verschlussmechanismus (1) das Riegelelement (2) entweder freigegeben oder entgegen jegliche schließende Kraft gedrückt wird, **dadurch gekennzeichnet, dass** in Ausnehmungen (2b, 2c) ein an der Rückseite des Öffnungs- / Verschlussmechanismus (1) vorgesehener Zapfen (1b) eingreift und sich beim nicht autorisierten Zugang der Zapfen (1b) in einer in der Ausnehmung (2b) längs bzw. axial verschieblichen Position befindet, so dass der Öffnungs- / Verschlussmechanismus (1) durch die manuelle Betätigung des Riegelelements (2) nicht betätigt wird.

2. Vorrichtung nach Anspruch 1,
**dadurch gekennzeichnet,**
**dass** die Ent-/Verriegelung (2) gleichzeitig als Befestigung fungiert.

3. Vorrichtung nach einem der Ansprüche 1 oder 2,
**dadurch gekennzeichnet,**
**dass** der Öffnungs- / Verschlussmechanismus (1) und das Riegelelement (2) in der Weise an der Vorrichtung angeordnet sind, dass sowohl bei der manuellen Entriegelung durch Ziehen oder Drücken als auch bei der autorisierten Entriegelung des verschieblichen Riegelelements (2) mittels des Öffnungs- / Verschlussmechanismus (1) das Riegelelement (2) axial in eine Richtung verschoben wird.

4. Vorrichtung nach einem oder mehreren der vorangegangenen Ansprüche 1 bis 3,
**dadurch gekennzeichnet,**
**dass** die Vorrichtung im Wesentlichen aus einem flach ausgebildeten Riegelelement (2) sowie einer flach ausgebildeten Grundplatte (5) besteht, wobei das Riegelelement (2) zur Grundplatte (5) parallel verschieblich geführt ist.

5. Vorrichtung nach Anspruch 4,
**dadurch gekennzeichnet,**
**dass** die Barriere (3) an der Vorrichtung flach ausgebildet und im Wesentlichen parallel zur Grundplatte (5) und zu dem Riegelelement (2) angeordnet ist.

## Claims

1. Device for the situational authorized access to any enclosure such as their respective protection against unauthorized use of the contents, encompassing at least one opening and locking mechanism (1) as well as at least one locking and unlocking mechanism (2) actuated by the by the opening and locking mechanism (1), which can be used for the authorized access through the opening and locking mechanism (1) by means of using a key (1 a), whereby in the access area (6) one or more locking and unlocking devices (2) on the enclosure with at least one manual mechanical or electromechanical devices for screening or covering as an unsurmountable barrier (3) is provided, which in turn through its irreversible deformation / destruction secures the access to alocking and unlocking device (2), which consists of at least one crushable and preferentially transparent disk,
whereby the barrier (3) is incorporated in such a manner that an access to the locking / unlocking device (2) is exclusively possible after the irreversible destruction of barrier (3), whereby the access zone (6) for the locking and unlocking device (2) is completely released through the complete and irreversible destruction of the barrier (3), and whereby
the locking and unlocking device (2) consists of a spring-loaded and shiftable locking element (2), which is unlocked after the destruction of the barrier (3) by manual pulling or pushing of the locking element (2), whereby the locking element (2) comprises a deformation (2 d) and or a recess (2a) in such a manner that in the access zone (6)it can be gripped manually, whereby the locking element (2) has recesses for the transmission of force, and that by
turning the opening or closing mechanism (1) the locking element (2) is either released or forced against any closing force, **characterized in that**
a tap (1 b) provided on the rear of the opening and locking mechanism (1) interlocks with the recesses (2b, 2c) and that this tap (1b) is in a position where in case of unauthorized access is inside the recess (2b) and cannot be moved axially or longitudinally, so that the opening and locking mechanism (1) cannot be actuated by the actuation of the manual locking element (2).

2. Device according to claim 1,
**characterized in that**
the locking and unlocking device (2) is simultaneously acting as a fastening device.

3. Device according to claims 1 or 2,
**characterized in that**
the opening and closing mechanism (1) as well as the locking element (2) are arranged in a way that in case of manual unlocking by pulling or pushing as well as in case of authorized unlocking of the shiftable locking element (2) by means of the opening and locking mechanism (1) the locking element (2) is shifted axially in one direction.

4. Device according one or more of the preceding claims 1 through 3,
**characterized in that**
the device consists mainly of a flat locking element (2) as well as of a flat base plate (5), whereby the locking element 2) is guided and can be shifted in parallel to the base plate (5).

5. Device according to claim 4
**characterized in that**
the barrier (3) at the device is flat and basically arranged in parallel to the base plate (5) and the locking element (2).

## Revendications

1. Dispositif pour l'accès circonstanciel ou l'accès autorisé à tout boîtier ainsi que sa protection contre une mauvaise utilisation du contenu, comprenant au moins un mécanisme d'ouverture/fermeture (1) ainsi qu'au moins une commande de verrouillage/déverrouillage (2) détachable et/ou utilisable au moyen du mécanisme d'ouverture/fermeture (1), et pouvant être actionné pour l'accès autorisé via le mécanisme d'ouverture/fermeture (1) au moyen d'une clé (1 a), prévoyant au moins une barrière ou couverture surmontable (3) au moyen d'un bouclier mécanique et/ou électromécanique à commande manuelle dans la zone d'accès (6) d'une ou de plusieurs commande(s) de verrouillage/déverrouillage (2) situées sur le boîtier, et dont la déformation/destruction irréversible permet de créer, en tout cas, un accès à une commande de verrouillage/déverrouillage (2), qui se compose d'au moins un disque - de préférence transparent - amovible,
la barrière (3) étant conçue de telle manière que l'accès à la commande de verrouillage/déverrouillage (2) n'est possible qu'après une destruction complète de la barrière (3), étant entendu que la zone d'accès (6) de la commande de verrouillage/déverrouillage (2) est complètement libéré par la destruction de la barrière (3) et où
la commande de verrouillage/déverrouillage (2) se compose d'un élément de verrou (2) soumis à l'action d'un ressort et remplaçable, qui est déverrouillé après la destruction de la barrière (3) en tirant ou en appuyant manuellement sur l'élément de loquet (2), dans lequel l'élément de loquet (2) présente une déformation (2d) et/ou un renfoncement (2a) de manière à ce qu'il soit facile à saisir dans la zone d'accès (6), étant entendu que des cavités sont prévues dans l'élément de loquet (2) pour la transmission de puissance et par
la rotation du mécanisme d'ouverture/fermeture (1) l'élément de loquet (2) est, soit relâché, soit poussé contre toute force de fermeture, et ceci est **caractérisé par le fait que**
dans les cavités (2b, 2C), un tenon (1 b) est prévu à l'arrière du mécanisme d'ouverture/fermeture (1) et est situé dans la cavité (2b) au niveau de l'accès non autorisé des tenons (1 b), dans une position longitudinale ou axiale mobile de sorte que le mécanisme d'ouverture/fermeture (1) n'est pas actionné via la commande manuelle de l'élément de verrouillage (2).

2. Dispositif selon la revendication 1,
qui se **caractérise par le fait**
**que** la commande de verrouillage/déverrouillage (2) fonctionne en même temps comme élément de fixation.

3. Dispositif selon l'une des revendications 1 ou 2,
qui se **caractérise par le fait**
**que** le mécanisme d'ouverture/fermeture (1) et l'élément de verrouillage (2) soient disposés de manière à être sur l'appareil, que ce soit en tirant ou en appuyant au niveau du levier de déclenchement manuel ainsi qu'au niveau du levier de déblocage autorisé de l'élément de loquet mobile (2), au moyen du mécanisme d'ouverture/fermeture (1), l'élément de verrouillage (2) étant déplacé axialement dans une direction.

4. Dispositif selon l'une ou plusieurs des revendications précédentes 1 à 3,
qui se **caractérise par le fait**
**que** le dispositif se compose essentiellement d'un élément de verrouillage à forme plate (2) et d'une plaque de base formée à plat (5), dans laquelle l'élément de loquet (2) de la plaque de base (5) est entraîné de façon coulissante en parallèle.

5. Dispositif selon la revendication 4,
qui se **caractérise par le fait**
**que** la barrière (3) soit formée sur le dispositif plat et est essentiellement arrangée parallèlement à la plaque de base (5) et à l'élément de loquet (2).
